# EUROPÄISCHE PATENTSCHRIFT

(11) **EP 3 429 029 B1**
(45) Veröffentlichungstag und Bekanntmachung des Hinweises auf die Patenterteilung: **02.09.2020**
(21) Anmeldenummer: 18181223.1
(22) Anmeldetag: 02.07.2018
(51) Int. Cl.: H01R 4/18, H01R 9/05, H01R 43/05

(54) **STECKVERBINDERANORDNUNG**
CONNECTOR ASSEMBLY
SYSTÈME DE CONNECTEUR À FICHES

(30) Priorität: 15.07.2017 DE 102017006767
(43) Veröffentlichungstag der Anmeldung: 16.01.2019
(73) Patentinhaber: Rosenberger Hochfrequenztechnik GmbH & Co. KG, 83413 Fridolfing (DE)
(72) Erfinder: MIEDL, Thomas, 84518 Garching (DE)

(56) Entgegenhaltungen:
- EP-A1- 3 242 359
- WO-A1-2016/120012
- DE-A1-102007 028 867
- GB-A- 1 215 274
- US-A1- 2013 319 761

## Beschreibung

### GEBIET DER ERFINDUNG

Die vorliegende Erfindung betrifft eine Steckverbinderanordnung mit einem Kabel und einem Steckverbinder.

### TECHNISCHER HINTERGRUND

Um Kabel mit Steckverbindern zu verbinden, ist es bekannt das Kabel und den Steckverbinder in einem Verbindungsbereich zu verpressen. Dabei wirkt sich die Kraft, mit der das Kabel mit dem Steckverbinder verpresst ist, auf die mechanische Haltekraft zwischen dem Kabel und dem Steckverbinder aus. Problematisch hieran ist, dass ein Verpressen mit einer Deformation des Kabels und des Steckverbinders verbunden ist. Diese Deformation wirkt sich nachteilig auf die elektrischen Eigenschaften einer Steckverbinderanordnung aus.

GB 1 215 274 A offenbart eine Steckverbinderanordnung gemäss dem Oberbegriff des Anspruchs 1. Die EP 3 242 359 A1 (Stand der Technik gemäß Artikel 54 (3) EPÜ) zeigt eine Steckverbinderanordnung mit einem Steckverbinder und einem mit dem Steckverbinder verbundenen Kabel, wobei das Kabel in einem Verbindungsbereich, in dem das Kabel mit dem Steckverbinder verbunden ist, wenigstens eine Einbuchtung aufweist, wobei der Steckverbinder einen Außenleiterkontakt aufweist, der sich von dem Steckverbinder bis zu dem Verbindungsbereich des Kabels erstreckt und korrespondierend zu der Oberfläche des Verbindungsbereichs mit der Einbuchtung geformt ist, wobei das Kabel einen Mantel, der sich bis zu einem abgemantelten Bereich erstreckt, und eine Hülse, die in dem abgemantelten Bereich ausgebildet ist und zu dem Mantel beabstandet ist, derart, dass der Mantel und die Hülse eine Einbuchtung des Kabels bilden, aufweist, wobei sich der Außenleiterkontakt bis zu dem Mantel des Kabels erstreckt und an der Stelle der Einbuchtung des Kabels eine zu dieser Einbuchtung des Kabels korrespondierende Einbuchtung, welche die Haltekraft des Außenleiterkontaktes auf dem Kabel steigert, aufweist, wobei das Kabel einen Außenleiter und einen Innenleiter aufweist, welche von dem Mantel isoliert werden, wobei der Außenleiter in dem Verbindungsbereich über der Hülse umgeschlagen ist.

Somit kann der Außenleiter, nämlich ein Schirmgeflecht, nach dem Herstellen einer Verbindung zwischen dem Steckverbinder und dem Kabel seine Struktur und/oder Lage verändern.

Dies ist ein Zustand, den es zu verbessern gilt.

### ZUSAMMENFASSUNG DER ERFINDUNG

Vor diesem Hintergrund liegt der vorliegenden Erfindung die Aufgabe zugrunde, eine Steckverbinderanordnung mit einer gesteigerten Haltekraft zwischen dem Kabel und dem Steckverbinder und verbesserten elektrischen Eigenschaften der Steckverbinderanordnung anzugeben.

Erfindungsgemäß wird diese Aufgabe durch eine Steckverbinderanordnung mit den Merkmalen des Patentanspruchs 1 und/oder durch ein Verfahren mit den Merkmalen des Patentanspruches 7 gelöst.

Die der vorliegenden Erfindung zugrundeliegende Idee besteht darin, die Haltekraft eines Steckverbinders an einem Kabel zu vergrößern, indem das Kabel in einem Endbereich zum Anschluss an einen Steckverbinder eine gestufte Oberfläche aufweist und ein Außenleiterkontakt des Steckverbinders in diesem Verbindungsbereich korrespondierend zu der gestuften Oberfläche geformt ist.

Erfindungsgemäß weist das Kabel einen Mantel, der sich bis zu einem abgemantelten Bereich erstreckt, und eine Hülse, die in dem abgemantelten Bereich ausgebildet ist und zu dem Mantel beabstandet ist, derart, dass der Mantel und die Hülse eine Einbuchtung des Kabels bilden, auf.

Dies ist besonders vorteilhaft, da Kabel in der Regel einen Mantel und Steckverbinderanordnungen in der Regel eine Hülse aufweisen. Dementsprechend muss der Steckverbinderanordnung kein zusätzliches Bauelement hinzugefügt werden, so dass aufgrund des Montageprozesses keine zusätzlichen Kosten entstehen und diese nur geringfügig angepasst werden muss. Es versteht sich, dass die Einbuchtung durch eine Ausbuchtung unterbrochen sein kann. Als Ausbuchtung kann beispielsweise ein Kunststoffring, der das Kabel in dem Bereich der Einbuchtung umschließt vorgesehen sein. Die Verwendung von Kunststoff ist besonders vorteilhaft, da sich Kunststoff nicht auf die elektrischen Eigenschaften der Steckverbinderanordnung auswirkt.

Erfindungsgemäß erstreckt sich der Außenleiterkontakt bis zu dem Mantel des Kabels und weist an der Stelle der Einbuchtung des Kabels eine zu dieser Einbuchtung des Kabels korrespondierende Einbuchtung, welche die Haltekraft des Außenleiterkontaktes auf dem Kabel steigert, auf.

Auch diese Ausführungsform der Erfindung ist besonders einfach in einem Montageprozess umzusetzen.

Alternativ kann der Außenleiterkontakt eine zusätzliche Ausbuchtung aufweisen.

Erfindungsgemäß weist das Kabel einen Außenleiter und einen Innenleiter auf, welche von einem Mantel isoliert werden, wobei der Außenleiter in dem Verbindungsbereich über der Hülse umgeschlagen ist.

Erfindungsgemäß ist der Außenleiter des Kabels von dem Außenleiterkontakt der Steckverbinderanordnung in dem Bereich zwischen der Hülse und der Einbuchtung des Außenleiterkontaktes befestigt, insbesondere eingeklemmt. Auf diese Weise kann der Außenleiter des Kabels zusätzlich befestigt werden, ohne dass hierfür ein zusätzlicher Montageschritt erforderlich ist.

Auf diese Weise kann die Kraft, mit der ein Kabel mit einem Steckverbinder verpresst wird, reduziert werden, da die Haltekraft bereits durch die korrespondiert gestuften Oberflächen des Kabels und des Steckverbinders gesteigert wird. Dies wirkt sich positiv auf die elektrischen Eigenschaften der Steckverbinderanordnung aus, da ein Verpressen grundsätzlich nachteilig für die elektrischen Eigenschaften einer Steckverbinderanordnung ist.

Vorteilhafte Ausgestaltungen und Weiterbildungen ergeben sich aus den weiteren Unteransprüchen sowie aus der Beschreibung unter Bezugnahme auf die Figuren der Zeichnung.

Gemäß einer vorteilhaften Ausführungsform der Erfindung weist das Kabel in dem Verbindungsbereich wenigstens einen Kunststoffring, der eine Ausbuchtung bildet, auf und der Außenleiterkontakt eine zu dem Kunststoffring korrespondierende Ausbuchtung aufweist.

Es versteht sich, dass der Begriff "Ring" auch eine teilumfängliche, z.B. C-förmige Umschließung des Kabels umfasst, sofern die Umschließung um eine ausreichende Haltekraft an dem Kabel aufweist.

Besonders vorteilhaft ist es, wenn der Kunststoffring aus dem gleichen Material wie der Kabelmantel gefertigt ist. Hierdurch lässt sich Material einsparen, da beim Abmanteln des Kabels überschüssiges Mantelmaterial anfällt.

Alternativ kann der Kunststoffring auch aus einem steiferen Kunststoff gefertigt sein. Dies ist besonders vorteilhaft für eine C-förmige Umschließung, da diese besonders einfach auf das Kabel aufzuclipsen ist.

Abhängig von dem Aufbau der Steckverbinderanordnung kann es vorteilhaft sein, den Kunststoffring an seiner Innenseite mit elektrisch leitendem Material zu beschichten. Hierdurch können gegebenenfalls elektrische Eigenschaften der Steckverbinderanordnung verbessert werden.

Abhängig von dem Anwendungsgebiet der Steckverbinderanordnung weist das Kabel einen Außenleiter, der als Schirmgeflecht ausgebildet ist auf. Dies gewährleistet eine ausreichende elektromagnetische Schirmung des Kabels. Das Umschlagen des Außenleiters des Kabels um die Hülse gewährleistet eine Befestigung des Außenleiters an der Hülse und verhindert, dass dieser verrutscht.

Gemäß einer vorteilhaften Ausführungsform der Erfindung weist die Hülse ein Haltemittel auf, welches eine radial nach innen gerichtete Kraft von der Hülse auf das Kabel ausübt. Auf diese Weise kann die Hülse zusätzlich gegen ein Verrutschen auf dem Kabel gesichert werden.

Gemäß einer vorteilhaften Ausführungsform der Erfindung ist das Haltemittel als teilumfänglicher Überstand der Hülse, insbesondere an einem mantelseitigen Ende der Hülse, ausgebildet. Auf diese Weise kann die Haltekraft der Hülse auf besonders einfache Weise gesteigert werden. Besonders vorteilhaft hieran ist, dass sich eine teilumfängliche Verjüngung bzw. ein teilumfänglicher Druck nach innen gegenüber einer vollumfänglichen Verjüngung bzw. vollumfänglichen Druck nach innen nur geringfügig auf die Impedanz der Steckverbinderanordnung auswirkt, jedoch bereits eine merkliche Steigerung der mechanischen Haltekraft der Hülse gewährleistet.

Gemäß einer vorteilhaften Ausführungsform der Erfindung ist der Steckverbinder mit dem Kabel an der Einbuchtung und/oder Ausbuchtung vercrimpt. Ist eine Verbindungstechnik, die eine ausreichende Haltekraft gewährleistet.

Gemäß einer vorteilhaften Ausführungsform der Erfindung ist ein Mantel mit dem Außenleiterkontakt vercrimpt. Auf diese Weise wird die mechanische Haltekraft zusätzlich gesteigert.

Die obigen Ausgestaltungen und Weiterbildungen lassen sich, sofern sinnvoll, beliebig miteinander kombinieren. Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmale der Erfindung. Insbesondere wird dabei der Fachmann auch Einzelaspekte als Verbesserungen oder Ergänzungen zu der jeweiligen Grundform der vorliegenden Erfindung hinzufügen.

### INHALTSANGABE DER ZEICHNUNG

Die vorliegende Erfindung wird nachfolgend anhand der in den schematischen Figuren der Zeichnung angegebenen Ausführungsbeispiele näher erläutert. Es zeigen dabei:
- Fig. 1: eine schematische Perspektivansicht einer Ausführungsform einer erfindungsgemäßen Steckverbinderanordnung;
- Fig. 2: eine schematische Perspektivansicht einer Ausführungsform einer erfindungsgemäßen Steckverbinderanordnung;
- Fig. 3: eine schematische Perspektivansicht einer Ausführungsform einer erfindungsgemäßen Steckverbinderanordnung;
- Fig. 4: eine schematische Explosionsansicht einer Ausführungsform einer erfindungsgemäßen Steckverbinderanordnung;
- Fig. 5: eine schematische Detailansicht einer Ausführungsform einer erfindungsgemäßen Steckverbinderanordnung;
- Fig. 6: eine schematische Detailansicht einer Ausführungsform einer erfindungsgemäßen Steckverbinderanordnung;
- Fig. 7: eine schematische Detailansicht einer Ausführungsform einer erfindungsgemäßen Steckverbinderanordnung;
- Fig. 8: eine schematische Detailansicht einer Ausführungsform einer erfindungsgemäßen Steckverbinderanordnung.

Die beiliegenden Figuren der Zeichnung sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnung sind gleiche, funktionsgleiche und gleich wirkende Elemente, Merkmale und Komponenten - sofern nichts anderes ausgeführt ist - jeweils mit denselben Bezugszeichen versehen.

Im Folgenden werden die Figuren zusammenhängend und übergreifend beschrieben.

### BESCHREIBUNG VON AUSFÜHRUNGSBEISPIELEN

Figur 1 zeigt eine Ausführungsform einer erfindungsgemäßen Steckverbinderanordnung 100 mit einem Steckverbinder 101 und einem Kabel 103. Der Steckverbinder 101 weist einen Außenleiterkontakt 104 auf, der auf ein Ende des Kabels 103 aufgesetzt ist. Das Kabel 103 ist abgemantelt, sodass sich der Außenleiterkontakt 104 des Steckverbinders 101 noch bis zu einem Anfangsbereich des Mantels 109 des Kabels 103 erstreckt.

Der Außenleiterkontakt 104 weist in dem kabelseitigen Endbereich die Einbuchtung 107 auf. Unter der Einbuchtung 107 liegt eine zu der Einbuchtung 107 korrespondierende Einbuchtung 106 des Kabels. Der Außenleiterkontakt 104 ist an der Einbuchtung 107 mit dem Kabel 103 verklemmt, sodass der Außenleiterkontakt 104 ausreichend fest an dem Kabel 103 befestigt ist. Aufgrund der Einbuchtung 107 bzw. 106 kann die Kraft, mit der der Außenleiterkontakt 104 mit dem Kabel 103 verpresst wird, deutlich reduziert werden, da bereits die gestufte Oberfläche des Kabels 103 bzw. des Außenleiterkontakts 104 eine ausreichende Haltekraft gewährleistet.

In Figur 2 ist die Steckverbinderanordnung 100 während des Montageprozesses dargestellt, denn der Außenleiterkontakt 104 hat zwar das Kabel 103 bereits aufgenommen, jedoch wurde der Außenleiterkontakt 104 noch nicht geschlossen. Unter dem Außenleiterkontakt 104 ist der Außenleiter 113 des Kabels zu erkennen. Der Außenleiter 113 ist als Schirmgeflecht ausgebildet. Unter dem Außenleiter 113 ist die Hülse 111 angeordnet, über welche der Außenleiter 113 umgeschlagen bzw. gestülpt ist. Die Hülse 111 begrenzt die Einbuchtung 106 des Kabels.

Zwischen dem Kabel 103 und dem Steckverbinder 101 befindet sich eine Verjüngung 127. Das Kabel 103 wird von dem trichterförmigen Bereich der Verjüngung 127 eingeklemmt und festgehalten.

In Figur 3 ist ersichtlich, an welchem Punkt der Außenleiter der Steckverbinderanordnung 100 von dem Schirmgeflecht 113 bzw. Außenleiter des Kabels 103 auf den Außenleiterkontakt 104 des Steckverbinders übergeht.

Des Weiteren ist dargestellt, dass der Außenleiter 113 des Kabels 103 unterhalb der Stützhülse 111 verläuft und an einer Vorderkante der Stützhülse 111 über diese umgeschlagen ist und an der Hinterkante der Stützhülse 111 von dem Außenleiterkontakt 104 und der Einbuchtung 107 festgehalten ist.

Figur 4 zeigt eine schematische Explosionsansicht einer erfindungsgemäßen Steckverbinderanordnung 100 mit einem Kabel 103, einem Steckverbinder 101, welcher in ein Gehäuse 125 eingeschoben wird. In montiertem Zustand ist der Innenleiterkontakt 115 an dem interfaceseitigem Ende des Steckverbinders 101 montiert. Nachdem das Kabel 103 an einem Ende abgemantelt wurde, wird die Hülse 111 auf das abgemantelte Ende aufgeschoben.

Die Figuren 5 und 6 zeigen eine schematische Seitenansicht eines Ausschnitts eines erfindungsgemäßen Kabels 103. Das Kabel weist einen abgemantelten Bereich 121 auf, indem der Mantel 109 von dem Kabel 103 entfernt wurde. Nachdem das Kabel 103 abgemantelt wurde, wurde die Hülse 111 auf den abgemantelten Bereich 121 aufgeschoben. Die Hülse 111 umfasst ein Haltemittel 117, welches eine radial nach innen wirkende Kraft auf das Kabel 103 aufbringt und somit verhindert, dass die Hülse 111 auf dem Kabel 103 verrutscht. Das Haltemittel 117 ist teilumfänglich ausgebildet und diesbezüglich derart ausgelegt, dass sich ein Durchmessersprung von dem Haltemittel 117 gegenüber dem Hülsenkörper möglichst wenig auf die Impedanz der Steckverbinderanordnung auswirkt. An dem steckverbinderseitigen Ende des Kabels ist ein ringförmiger Mantelabschnitt aufgebracht, um zu verhindern, das einzelne Litzen oder Teile des Schirmgeflechts des Kabels 103 ausfransen.

Figur 7 zeigt eine schematische Ansicht von einem montagebereitem Kabel, welches mit einem Innenleiterkontakt und einer Hülse bestückt ist.

Figur 8 zeigt den Aufbau nach Schichten einer erfindungsgemäßen Steckverbinderanordnung in der Nähe der Einbuchtung 106. Dabei ist zu erkennen, dass sich lediglich der Außenleiterkontakt 104 sowie die obere Schicht des Außenleiters 113, die auf der Hülse 111 liegt nach innen verformen. Auf diese Weise bleiben die elektrischen Eigenschaften der übrigen Bauelemente der Steckverbinderanordnung weitestgehend erhalten.

Obwohl die vorliegende Erfindung anhand bevorzugter Ausführungsbeispiele vorstehend vollständig beschrieben wurde, ist sie darauf nicht beschränkt, sondern auf vielfältige Art und Weise modifizierbar.

### Bezugszeichenliste

- 100: Steckverbinderanordnung
- 101: Steckverbinder
- 103: Kabel
- 104: Außenleiterkontakt
- 105: Verbindungsbereich
- 106: Einbuchtung
- 107: Einbuchtung
- 109: Mantel
- 111: Hülse
- 113: Außenleiter
- 115: Innenleiterkontakt
- 117: Haltemittel
- 119: ummantelter Bereich
- 121: abgemantelter Bereich
- 123: Isolierteil
- 125: Gehäuse
- 127: Verjüngung

## Patentansprüche

1. Steckverbinderanordnung (100) mit einem Steckverbinder (101) und einem mit dem Steckverbinder (101) verbundenen Kabel (103),
wobei das Kabel (103) in einem Verbindungsbereich (105), in dem das Kabel (103) mit dem Steckverbinder (101) verbunden ist, wenigstens eine Einbuchtung (106) aufweist, wobei das Kabel (103) einen Mantel (109), der sich bis zu einem abgemantelten Bereich (121) erstreckt, und eine Hülse (111), die in dem abgemantelten Bereich (121) ausgebildet ist und zu dem Mantel (109) beabstandet ist, derart, dass der Mantel (109) und die Hülse (111) die Einbuchtung (106) des Kabels (103) bilden, aufweist,
wobei der Steckverbinder (101) einen Außenleiterkontakt (104) aufweist, der sich von dem Steckverbinder (101) bis zu dem Verbindungsbereich (105) des Kabels (103) erstreckt und korrespondierend zu der Oberfläche des Verbindungsbereichs mit der Einbuchtung (106) geformt ist,
wobei sich der Außenleiterkontakt (104) bis zu dem Mantel (109) des Kabels (103) erstreckt und an der Stelle der Einbuchtung (106) des Kabels (103) eine zu dieser Einbuchtung (106) des Kabels (103) korrespondierende Einbuchtung (107), welche die Haltekraft des Außenleiterkontaktes (104) auf dem Kabel (103) steigert, aufweist,
wobei das Kabel (103) einen Außenleiter (113) und einen Innenleiter aufweist, welche von dem Mantel (109) isoliert werden, **dadurch gekennzeichnet, dass** der Außenleiter (113) in dem Verbindungsbereich über der Hülse (111) umgeschlagen ist und dass der umgeschlagene Außenleiter (113) des Kabels (103) von dem Außenleiterkontakt (104) der Steckverbinderanordnung (100) in dem Bereich der Einbuchtung (107), des Außenleiterkontaktes (104) befestigt ist.

2. Steckverbinderanordnung (100) nach einem der vorstehenden Ansprüche, wobei das Kabel (103) in dem Verbindungsbereich wenigstens einen Kunststoffring, der eine Ausbuchtung bildet, aufweist und der Außenleiterkontakt (104) eine zu dem Kunststoffring korrespondierende Ausbuchtung aufweist.

3. Steckverbinderanordnung (100) nach einem der vorstehenden Ansprüche, wobei die Hülse (111) ein Haltemittel (117) aufweist, welches eine radial nach innen gerichtete Kraft von der Hülse (111) auf das Kabel (103) ausübt.

4. Steckverbinderanordnung (100) nach Anspruch 3, wobei das Haltemittel (117) als teilumfänglicher Überstand der Hülse (111) ausgebildet ist.

5. Steckverbinderanordnung (100) nach einem der vorstehenden Ansprüche, wobei der Steckverbinder (101) mit dem Kabel (103) an der Einbuchtung vercrimpt ist.

6. Steckverbinderanordnung (100) nach Anspruch 5, wobei der Mantel (109) mit dem Außenleiterkontakt (104) vercrimpt ist.

7. Montageverfahren für eine Steckverbinderanordnung (100) mit einem Steckverbinder (101) und einem mit dem Steckverbinder (101) verbundenen Kabel (103) umfassend die folgenden Schritte:
- Bereitstellen des Kabels (103) mit einem Mantel (109);
- Bereitstellen eines mit dem Kabel (103) zu verbindenden Steckverbinders (101);
- Abmanteln des Kabels (103), derart dass ein ummantelter Bereich (119) und ein abgemantelter Bereich (121) des Kabels (103) entsteht;
- Aufbringen einer Hülse (111) in dem abgemantelten Bereich (121) des Kabels (103), derart dass die Hülse (111) zusammen mit dem Mantel (109) eine Einbuchtung (106) des Kabels (103) bildet;
- Umschlagen eines Außenleiters (113) des Kabels (103) über die Hülse (111), derart dass sich der Außenleiter (113) bis in die Einbuchtung des Kabels (103) erstreckt;
- Einbuchten eines Außenleiterkontaktes (104) des Steckverbinders (101) an der Einbuchtung (106), derart dass der Außenleiterkontakt (104) an der Einbuchtung (106) des Kabels (103) eine Einbuchtung (107) aufweist, welche die Haltekraft des Außenleiterkontaktes (104) auf dem Kabel (103) steigert.

## Claims

1. A plug connector arrangement (100) having a plug connector (101) and a cable (103) connected to the plug connector (101),
wherein the cable (103) in a connecting region (105), in which the cable (103) is connected to the plug connector (101), has at least one indentation (106), wherein the cable (103) has a jacket (109), which extends up to a stripped region (121), and a sleeve (111), which is formed in the stripped region (121) and is spaced apart from the jacket (109), in such a manner that the jacket (109) and the sleeve (111) form the indentation (106) of the cable (103),
wherein the plug connector (101) has an outer conductor contact (104), which extends from the plug connector (101) up to the connecting region (105) of the cable (103) and is shaped in a manner corresponding to the surface of the connecting region with the indentation (106),
wherein the outer conductor contact (104) extends up to the jacket (109) of the cable (103) and at the point of the indentation (106) of the cable (103) has an indentation (107) corresponding to said indentation (106) of the cable (103), which increases the holding force of the outer conductor contact (104) on the cable (103),
wherein the cable (103) has an outer conductor (113) and an inner conductor, which are insulated from the jacket (109), **characterized in that** the outer conductor (113) is folded over the sleeve (111) in the connecting region and that the folded-over outer conductor (113) of the cable (103) is fastened by the outer conductor contact (104) of the plug connector arrangement (100) in the region of the indentation (107) of the outer conductor contact (104).

2. The plug connector arrangement (100) according to any one of the preceding claims, wherein in the connecting region the cable (103) has at least one plastic ring, which forms a protrusion, and the outer conductor contact (104) has a protrusion corresponding to the plastic ring.

3. The plug connector arrangement (100) according to any one of the preceding claims, wherein the sleeve (111) has a holding means (117), which exerts a force, which is directed radially inward, from the sleeve (111) onto the cable (103).

4. The plug connector arrangement (100) according to claim 3, wherein the holding means (117) is designed as a partial circumferential projection of the sleeve (111).

5. The plug connector arrangement (100) according to any one of the preceding claims, wherein the plug connector (101) is crimped to the cable (103) at the indentation.

6. The plug connector arrangement (100) according to claim 5, wherein the jacket (109) is crimped to the outer conductor contact (104).

7. An assembly method for a plug connector arrangement (100) having a plug connector (101) and a cable (103) connected to the plug connector (101) comprising the following steps:
- providing the cable (103) with a jacket (109);
- providing a plug connector (101) to be connected to the cable (103)
- stripping the cable (103), in such a manner that a jacketed region (119) and a stripped region (121) of the cable (103) are created;
- applying a sleeve (111) in the stripped region (121) of the cable (103), in such a manner that the sleeve (111) together with the jacket (109) forms an indentation (106) of the cable (103);
- folding an outer conductor (113) of the cable (103) over the sleeve (111), in such a manner that the outer conductor (113) extends into the indentation of the cable (103);
- indenting an outer conductor contact (104) of the plug connector (101) on the indentation (106), in such a manner that the outer conductor contact (104) has an indentation (107) at the indention (106) of the cable (103), which increases the holding force of the outer conductor contact (104) on the cable (103).

## Revendications

1. Configuration de connecteur (100) avec un connecteur (101) et un câble (103) relié avec le connecteur (101),
dans lequel le câble (103) comprend, dans une zone de liaison (105), dans laquelle le câble (103) est relié avec le connecteur (101), au moins un renfoncement (106), dans lequel le câble (103) comprend une gaine (109), qui s'étend jusqu'à une zone dénudée (121), et un manchon (111), qui est réalisé dans la zone dénudée (121) et qui est disposé à une certaine distance de la gaine (109), de façon à ce que la gaine (109) et le manchon (111) forment le renfoncement (106) du câble (103),
dans lequel le connecteur (101) comprend un contact à conducteur externe (104) qui s'étend du connecteur (101) jusqu'à la zone de liaison (105) du câble (103) et qui présente une forme correspondant à la surface de la zone de liaison avec le renfoncement (106),
dans lequel le contact à conducteur externe (104) s'étend jusqu'à la gaine (109) du câble (103) et comprend, au niveau du renfoncement (106) du câble (103), un renfoncement (107) correspondant à ce renfoncement (106) du câble (103), qui augmente la force de maintien du contact à conducteur externe (104) sur le câble (103),
dans lequel le câble (103) comprend un conducteur externe (113) et un conducteur interne, qui sont isolés par la gaine (109), **caractérisé en ce que** le conducteur externe (113) est replié, dans la zone de liaison, au-dessus du manchon (111) et **en ce que** le conducteur externe (113) replié du câble (103) est fixé par le contact à conducteur externe (104) de la configuration de connecteur (100) au niveau du renfoncement (107) du contact à conducteur externe (104).

2. Configuration de connecteur (100) selon l'une des revendications précédentes, dans laquelle le câble (103) comprend, dans la zone de liaison, au moins une bague en matière plastique, qui présente un renfoncement et le contact à conducteur externe (104) présente un renfoncement correspondant à la bague de matière plastique.

3. Configuration de connecteur (100) selon l'une des revendications précédentes, dans laquelle le manchon (111) comprend un moyen de maintien (117) qui exerce une force orientée radialement vers l'intérieur du manchon (111) vers le câble (103).

4. Configuration de connecteur (100) selon la revendication 3, dans laquelle le moyen de maintien (117) est conçu comme une saillie sur une partie de la circonférence du manchon (111).

5. Configuration de connecteur (100) selon l'une des revendications précédentes, dans laquelle le connecteur (101) est serti avec le câble (103) sur le renfoncement.

6. Configuration de connecteur (100) selon la revendication 5, dans laquelle la gaine (109) est sertie avec le contact à conducteur externe (104).

7. Procédé de montage pour une configuration de connecteur (100) avec un connecteur (101) et un câble (103) relié avec le connecteur (101), comprenant les étapes suivantes :
- mise à disposition du câble (103) avec une gaine (109) ;
- mise à disposition d'un connecteur (101) à relier avec le câble (103) ;
- dénudage du câble (103) de façon à obtenir une zone gainée (119) et une zone dénudée (121) du câble (103) ;
- application d'un manchon (111) dans la zone dénudée (121) du câble (103), de façon à ce que le manchon (111) forme, conjointement avec la gaine (109), un renfoncement (106) du câble (103) ;
- repli d'un conducteur externe (113) du câble (103) au-dessus du manchon (111), de façon à ce que le conducteur externe (113) s'étende jusque dans le renfoncement du câble (103) ;
- enfoncement d'u contact à conducteur externe (104) du connecteur (101) au niveau du renfoncement (106), de façon à ce que le contact à conducteur externe (104) comprenne, au niveau du renfoncement (106) du câble (103), un renfoncement (107), qui augmente la force de maintien du contact à conducteur externe (104) sur le câble (103).
